# EUROPÄISCHE PATENTSCHRIFT

(11) **EP 2 407 220 B1**
(45) Veröffentlichungstag und Bekanntmachung des Hinweises auf die Patenterteilung: **31.10.2012**
(21) Anmeldenummer: 10007391.5
(22) Anmeldetag: 16.07.2010
(51) Int. Cl.: A63B 69/14, B63C 9/15

(54) **Schwimmring als Schwimmhilfe**
Rubber ring as swimming aid
Anneau flottant comme aide à la natation

(43) Veröffentlichungstag der Anmeldung: 18.01.2012
(73) Patentinhaber: Freds Swim Academy GmbH, 86157 Augsburg (DE)
(72) Erfinder: Warmuth-Rüd, Michaela, 86157 Augsburg (DE)
(74) Vertreter: Wiedemann, Markus

(56) Entgegenhaltungen:
- DE-A1- 19 936 736
- DE-U- 1 822 035
- FR-A1- 2 299 881
- US-A- 2 001 384
- US-A- 3 608 114
- US-A1- 2005 101 204

## Beschreibung

### Stand der Technik

Die Erfindung geht aus von einem Schwimmring als Schwimmhilfe für Schwimmschüler zum Schwimmenlernen, beinhaltend wenigstens einen die Schwimmlage des Schwimmrings stabilisierenden Ring, einen am Ring befestigten und ihn überbrückenden Bodenteil, welcher zur Auflage des Brustbereichs eines Schwimmschülers vorgesehen ist, vom Bodenteil oder vom Ring nach oben weg ragende Flügel mit trennbaren Flügel-Verbindungsmitteln, durch welche die Enden der Flügel hinter dem Rücken des Schwimmschülers miteinander verbindbar sind und welche ein an dem Ende des einen Flügel befestigtes Flügel-Verschlussteil und ein an dem Ende des anderen Flügels befestigtes Flügel-Verschlussteil aufweisen, einerseits am Bodenteil oder am Ring und andererseits an den Flügeln befestigbare Träger, die nach Art von Hosenträgern über die Schultern des Schwimmschülers verlaufen, wobei die Enden der Träger an den Flügeln über trennbare Träger-Verbindungsmittel befestigbar sind, welche wenigstens ein flügelseitiges Träger-Verschlussteil und wenigstens ein trägerseitiges Träger-Verschlussteil aufweisen, gemäß dem Oberbegriff von Anspruch 1.

Solche Schwimmringe dienen dazu, Schwimmschüler, vorzugsweise Babys oder Kleinkinder in einer stabilen, beispielsweise nach vorne schrägen Schwimmposition zu halten und es ihnen zu ermöglichen, mit Armen und/oder Beinen Schwimmbewegungen auszuführen.

Ein gattungsgemäßer Schwimmring ist aus der DE 199 36 736 A1 bekannt. Dabei sind die Flügel unter den Achseln des Schwimmschülers angeordnet und an ihren freien Enden mit Verbindungsmitteln wie Steckverbindungen versehen, durch welche sie hinter dem Rücken des Schwimmschülers lösbar verbindbar sind. Weiterhin sind zwei Träger einerseits am Bodenteil und andererseits an den freien Enden der beiden Flügel durch Verbindungsmittel lösbar befestigbar und erstrecken sich nach Art von Hosenträgern in sich überkreuzender Lage über den Schulterbereich des Schwimmschülers. Demzufolge sind zum einen die freien Enden der Träger an den freien Enden der Flügel und zum andern die freien Enden der Flügel untereinander lösbar zu befestigen. Insgesamt sind daher vom Anwender wenigstens drei Verbindungen (Flügel - Flügel, Träger 1 - Flügel, Träger 2 - Flügel) herzustellen. Dabei kann es vorkommen, dass den Anwendern nicht klar ist, in welcher Anordnung bzw. Ausrichtung die Träger (parallel oder kreuzweise) an den Flügeln zu befestigen sind bzw. welche Endstücke der lösbaren Verbindungen zusammengehören. Damit ist zum einen der Bedienkomfort des bekannten Schwimmrings nicht sehr hoch. Zum andern ist nicht auszuschließen, dass durch falsch hergestellte Verbindungen die Lage des Schwimmschülers, oft Babys und Kleinkinder im Schwimmring nicht ausreichend gesichert ist.

Der vorliegenden Erfindung liegt demgegenüber die Aufgabe zugrunde, einen Schwimmring der oben erwähnten Art derart weiter zu entwickeln, dass er einen höheren Bedienkomfort und eine höhere Betriebssicherheit aufweist.

Diese Aufgabe wird erfindungsgemäß durch die Merkmale von Anspruch 1 gelöst.

### Offenbarung der Erfindung

Die Erfindung schlägt vor, dass
- die Träger mit ihren flügelseitigen Enden an einem gemeinsamen trägerseitigen Träger-Verschlussteil befestigt sind,
- das flügelseitige Träger-Verschlussteil mit dem Flügel-Verschlussteil des einen Flügels zu einem kombinierten flügelseitigen Verschlussteil baueinheitlich zusammengefasst ist, mit welchem sowohl das Flügel-Verschlussteil des anderen Flügels als auch das gemeinsame trägerseitige Träger-Verschlussteil jeweils trennbar verbindbar ist, wobei
- das kombinierte flügelseitige Verschlussteil, das trägerseitige Träger-Verschlussteil und das Flügel-Verschlussteil des anderen Flügels derart ausgebildet sind, dass ein Zustandkommen von trennbaren Verbindungen dieser Verschlussteile untereinander in nur einer einzigen Verbindungskonstellation möglich ist,
- wobei die Träger-Verbindungsmittel und die Flügel-Verbindungsmittel jeweils durch Steckverschlüsse gebildet werden und das trägerseitige Träger-Verschlussteil, das Flügel-Verschlussteil des anderen Flügels und das kombinierte flügelseitige Verschlussteil wenigstens einen männlichen Stecker und wenigstens eine weibliche Steckeraufnahme beinhalten, wobei Stecker und Steckeraufnahmen geometrisch derart unterschiedlich ausgebildet sind, dass alle Steckverbindungen zwischen Steckern und Steckeraufnahmen nur in der einzigen Verbindungskonstellation zustande kommen können.

Unter unterschiedlicher Ausbildung der Geometrie sind beispielsweise unterschiedliche Längen und/oder Breiten und/oder unterschiedliche Querschnitte der Stecker und Steckeraufnahmen zu verstehen.

In dieser einzigen Verbindungskonstellation sind das gemeinsame trägerseitige Träger-Verschlussteil mit dem flügelseitigen Träger-Verschlussteil und das Flügel-Verschlussteil des einen Flügels mit dem Flügel-Verschlussteil des anderen Flügels verbunden.

Es hat sich herausgestellt, dass sich überkreuzende Träger hinsichtlich der Ergonomie weniger günstig sind. Mit der Erfindung wird daher zum einen wirksam ausgeschlossen, dass eine Verbindung der Träger mit den Flügeln zustande kommt, wenn die Träger kreuzweise zueinander verlaufen.

Weiterhin wird durch die Erfindung sichergestellt, dass der Schwimmring ausschließlich in der gewünschten Verbindungskonstellation von Trägern und Flügeln zum Einsatz kommt, nicht zuletzt deshalb, weil bei nur einer nicht zustande gekommenen Verbindung ein Flügel oder Träger lose hängend eine Anwendung des Schwimmrings ersichtlich unmöglich machen würde.

Da die durch die Erfindung sichergestellte erwünschte Verbindungskonstellation von Flügeln und Trägern gleichzeitig auch die betriebssicherste ist, erhöht die Erfindung in vorteilhafter Weise die Betriebssicherheit des Schwimmrings.

Außerdem bewirkt die erfindungsgemäße Maßnahme eine selbsterklärende Anwendung des Schwimmrings, weil dem Anwender angesichts der erfindungsgemäß ausgeführten Verschlüsse schnell klar wird, dass die Träger mit den Flügeln und letztere untereinander nur in einer einzigen Weise verbunden werden können.

Durch die in den Unteransprüchen aufgeführten Maßnahmen sind vorteilhafte Weiterbildungen und Verbesserungen der in den unabhängigen Ansprüchen angegebenen Erfindung möglich.

Gemäß einer besonders zu bevorzugenden Weiterbildung beinhaltet das trägerseitige Träger-Verschlussteil wenigstens einen männlichen Stecker, das Flügel-Verschlussteil des anderen Flügels wenigstens einen weiteren männlichen Stecker und das kombinierte flügelseitige Verschlussteil wenigstens zwei weibliche Steckeraufnahmen.

Ein männlicher Stecker weist beispielsweise eine beim Einführen in eine weibliche Steckeraufnahme verformbare Rastnase auf, welche in vollständig eingeführter Endposition des Steckers in eine Aussparung der Steckeraufnahme elastisch ausfedernd eine Haltekante der Aussparung hintergreift. Auch die Geometrie der Rastnasen der Stecker bzw. der Aussparungen der Steckeraufnahmen kann unterschiedlich ausgeführt sein, um Steckverbindungen in der nur einen Verbindungskonstellation zu ermöglichen.

Weiterhin besonders bevorzugt umfasst das kombinierte flügelseitige Verschlussteil wenigstens zwei weibliche Steckeraufnahmen, eine weibliche Steckeraufnahme und einen männlichen Stecker oder zwei männliche Stecker. Dabei ist das kombinierte flügelseitige Verschlussteil bevorzugt als einstückiges Bauteil, insbesondere als Spritzgussformling aus Kunststoff ausgebildet.

Weiterhin bildet beispielsweise das Ende des einen Flügels eine Schlaufe aus, welche in eine Schlaufe des kombinierten flügelseitigen Verschlussteils eingreift. Diese Schlaufe ist bevorzugt ebenfalls an das einstückige kombinierte flügelseitige Verschlussteil integral angeformt, insbesondere im Rahmen eines Spritzgussvorgangs. Dies führt in vorteilhafter Weise zu einer Reduzierung der Bauteile des Schwimmrings.

Eine besonders ergonomische Bedienung des Schwimmrings durch Rechtshänder ergibt sich, wenn in Schwimmrichtung und von oben gesehen das kombinierte flügelseitige Verschlussteil an dem rechten Flügel befestigt ist. Denn in diesem Fall kann beispielsweise eine Rastnase eines Steckers des linken Flügels mit dem Daumen der rechten Hand herab gedrückt werden, um die Rast-Steckverbindung zu lösen, während die linke Hand den Stecker aus der zugeordneten Steckaufnahme des kombinierten flügelseitigen Verschlussteils zieht. Zum Niederdrücken und Lösen einer verrasteten Rastnase ist in der Regel eine größere Geschicklichkeit notwendig als zum Herausziehen eines Steckers, weshalb durch die Maßnahme die Bedienergonomie des Schwimmrings durch Rechtshänder gesteigert wird.

Besonders bevorzugt ist an dem kombinierten flügelseitigen Verschlussteil das flügelseitige Träger-Verschlussteil parallel zur Schwimmrichtung und das Flügel-Verschlussteil des einen Flügels senkrecht zur Schwimmrichtung angeordnet. Dies trägt auch dazu bei, dass verwechselte Verbindungen ausgeschlossen sind, weil die unterschiedlichen Verbindungsrichtungen die Verbindungslogik vorgeben.

Genaueres geht aus der folgenden Beschreibung eines Ausführungsbeispiels hervor.

### Zeichnung

Nachstehend ist ein Ausführungsbeispiel der Erfindung in der Zeichnung dargestellt und in der nachfolgenden Beschreibung näher erläutert. In der Zeichnung zeigt
- Fig.1: eine Draufsicht auf einen Schwimmring gemäß einer bevorzugten Ausführungsform der Erfindung;
- Fig.2: eine perspektivische Darstellung des Schwimmrings von Fig.1;
- Fig.3: eine Draufsicht auf lös- oder trennbare Verbindungen von Trägern und Flügeln des Schwimmrings von Fig.1 und 2 gemäß einer bevorzugten Ausführungsform.

### Beschreibung des Ausführungsbeispiels

In der Fig.1 ist ein Schwimmring 1 gemäß einer bevorzugten Ausführungsform der Erfindung gezeigt, welcher als Schwimmhilfe für Schwimmschüler zum Schwimmenlernen vorgesehen ist.

Der Schwimmring 1 beinhaltet beispielsweise einen die Schwimmlage des Schwimmrings stabilisierenden aufblasbaren Ring 2 mit Luftzu- und - abfuhröffnungen 4, welche von einem Ventilkörper verschließbar ist. Der Ring 2 hat hinten eine Trennstelle 6, so dass er hinten offen und im aufgeblasenen Zustand aufbiegbar ist und im aufgebogenen Zustand um den Oberkörper eines Schwimmschülers angelegt werden kann. Der Ring 2 hat vorzugsweise zwei separat aufblasbare Luftkammern, die über die Luftzu- und -abfuhröffnungen 4 unabhängig voneinander be- bzw. entlüftet werden können. Die Wandung des Rings 2 besteht vorzugsweise aus Kunststoff und kann gegebenenfalls Verstärkungsmaterial beinhalten.

Am Ring 2 ist ein ihn bodenseitig überbrückender Bodenteil 8 befestigt, beispielsweise dadurch, dass das Bodenteil 8 längs eines Innenumfangs des Rings 2 mit diesem mittels einer Schweißnaht verschweißt ist. Der Bodenteil 8 ist zur Auflage des Brustbereichs eines Schwimmschülers vorgesehen und erstreckt sich beispielsweise entsprechend einer zu bevorzugenden Schwimmlage von vorne nach hinten (zur Trennstelle 6 hin) gesehen schräg nach unten. Hinten bedeutet bezogen auf die Schwimmlage des Schwimmschülers zu dessen Beinen weisend.

Der Bodenteil 8 ist vorzugsweise ebenfalls aufblasbar und weist zu diesem Zweck eine eigene, in der Ansicht von Fig.1 und 2 nicht sichtbare Luftzu- und abfuhröffnung auf, welche ebenfalls von einem Ventilkörper verschließbar ist. Dadurch ist der Bodenteil 8 unabhängig von dem Ring 2 be- und entlüftbar. Auch kann der durch die Schweißnaht mit dem Ring 2 vorzugsweise einstückige Bodenteil 8 mehrere eigene Luftkammern aufweisen.

Weiterhin sind links und rechts von einer Ringöffnung 10 vorzugsweise getrennt vom Bodenteil 8 aufblasbare Flügel 12, 13 vorgesehen, welche in Schwimmlage nach oben weg ragen und dann im Bereich unterhalb der Achseln des Schwimmschülers angeordnet sind. Die Wandungen der hohlen Flügel 12, 13 und des hohlen Bodenteils 8 bestehen vorzugsweise aus Kunststoff und können gegebenenfalls Verstärkungsmaterial beinhalten.

Die Flügel 12, 13 stellen Körperanpassungsteile dar und weisen Flügel-Verbindungsmittel 14 auf, durch welche die freien Enden der Flügel 12, 13 hinter dem Rücken des Schwimmschülers miteinander lösbar verbindbar sind. Diese Flügel-Verbindungsmittel 14 weisen ein an dem Ende des rechten Flügels 13 angeordneten Gurts 16 befestigtes Flügel-Verschlussteil 15 und ein an dem Ende des linken Flügels 12 angeordneten Gurts 16 befestigtes Flügel-Verschlussteil 17 auf (Fig.3).

Gemäß einer bevorzugten Ausführungsform werden die Flügel-Verbindungsmittel 14 durch einen Steckverschluss gebildet, wobei an dem einen Gurt 16 des linken Flügels 12 beispielsweise ein männlicher Stecker 17 und an dem anderen Gurt 16 des rechten Flügels 13 eine komplementär zum Stecker 17 ausgebildete weibliche Steckeraufnahme 15 endseitig gehalten ist. Die Verbindung zwischen den Enden der Gurte 16 und dem Stecker 17 bzw. der Steckeraufnahme 15 erfolgt beispielsweise durch Schlaufen, wobei jeweils eine Schlaufe eines Gurtes in eine am Stecker 17 bzw. an der Steckeraufnahme 15 ausgebildete Schlaufe eingreift, wie am besten anhand von Fig.3 zu sehen ist. Die Enden der zunächst offenen Schlaufen der Gurte 16 werden dann beispielsweise durch die Schlaufen des Steckers 17 bzw. der Steckeraufnahme 15 gesteckt und dann miteinander verschweißt.

Wenn dann der Stecker 17 beispielsweise eine beim Einführen in die Steckeraufnahme 15 (siehe unterer Pfeil in Fig.3) verformbare Rastnase 28 aufweist, welche in vollständig eingeführter Endposition des Steckers 17 in eine Aussparung 30 der Steckeraufnahme 15 elastisch ausfedernd eine Haltekante 32 der Aussparung 30 hintergreift, wird dadurch eine formschlüssige und lösbare Verbindung zwischen den beiden Flügeln 12, 13 realisiert. Diese formschlüssige Verbindung der Flügel 12, 13 durch die Flügel-Verbindungsmittel 14 wird beispielsweise hergestellt, wenn der Ring 2 im aufgeblasenen Zustand um den Oberkörper des Schwimmschülers angelegt worden ist und die Lage des Schwimmschülers entlang des geneigten Bodenteils 8 durch die beiden Flügel 12, 13 gesichert werden soll.

Zur Sicherung der Lage des Schwimmschülers im Ring 2 sind weiterhin einerseits bevorzugt am Bodenteil 8 und andererseits an den freien Enden der Flügeln 12, 13 befestigbare Träger 18, 19 vorgesehen, die nach Art von Hosenträgern über die Schultern des Schwimmschülers verlaufen und sich vorzugsweise nicht überkreuzen. Auch diese Träger 18, 19 dienen dazu, die Position bzw. die Schwimmlage des Schwimmschülers relativ zu dem Ring 2 und insbesondere relativ zu dessen Bodenteil 8 möglichst unverändert zu halten und insbesondere ein unbeabsichtigtes Lösen des Schwimmschülers vom Schwimmring 1 bzw. eine Veränderung der Schwimmlage zu verhindern. In Fig.1 sind diese Träger 18, 19 in einem von den Flügeln 12, 13 gelösten Zustand und in Fig.2 in einem mit den Flügeln 12 verbundenen Zustand gezeigt.

Die Träger 18, 19 sind beispielsweise durch einen einzigen ebenfalls aufblasbaren Kunststoffschlauch realisiert, welcher durch zwei Öffnungen 20 im Bodenteil geführt ist und mit seinen freien Enden jeweils nach oben durch den Bodenteil 8 hindurch ragt. Dadurch erstreckt sich ein Querteil der Träger 18, 19 unterhalb des Bodenteils 8 und ist deshalb in Fig.1 und Fig.2 nicht sichtbar. Alternativ könnten die Träger 18, 19 auch separat ausgeführt an dem Bodenteil 8 oder direkt am Ring 2 fest geschweißt sein.

Die Ausführung der Träger 18, 19 als einziger aufblasbarer Kunststoffschlauch hat den Vorteil, dass nur eine einzige Be- und Entlüftungsöffnung vorgesehen werden muss. Weiterhin wird dadurch ein elastisches Kissen geschaffen, welcher sich einerseits sehr gut an den Oberkörper des Schwimmschülers anschmiegen kann und andererseits bedingt durch die Elastizität auch einen gewissen Druck auf den Oberkörper zur Stabilisierung der Schwimmlage ausüben kann. Alternativ könnte aber auch ein nicht aufblasbarer Kunststoffstreifen als Träger 18, 19 verwendet werden.

Die freien Enden der Träger 18, 19 sind über trennbare Träger-Verbindungsmittel 22 an den Flügeln 12, 13 befestigbar, welche vorzugsweise ein flügelseitiges Träger-Verschlussteil 24 und ein trägerseitiges Träger-Verschlussteil 26 aufweisen. Das flügelseitige Träger-Verschlussteil 24 ist dabei bevorzugt an dem Gurt 16 des rechten Flügels 13 angeordnet. Das trägerseitige Träger-Verschlussteil 26 weist bevorzugt zwei Schlaufen auf, durch welche die Enden der Träger 18, 19 zur Fixierung in bekannter Weise geschlauft sind. Für beide Träger 18, 19 ist daher bevorzugt ein einziges und gemeinsames trägerseitiges Träger-Verschlussteil 26 vorgesehen.

Besonders bevorzugt werden die Träger-Verbindungsmittel 22 ebenfalls durch trennbare Steckverschlüsse gebildet, wobei das trägerseitige Träger-Verschlussteil 26 beispielsweise durch einen männlichen Stecker gebildet wird, welcher in eine weibliche Steckeraufnahme, die das flügelseitige Träger-Verschlussteil 24 bildet, einsteckbar ist, wie in Fig.3 durch den oberen Pfeil symbolisiert ist. Die Träger 18, 19 bilden dann zusammen mit den Steckverschlüssen 22 ein Hosenträgersystem, das eine betriebssichere Benutzung des Schwimmrings 1 gewährleistet.

Dabei ist das flügelseitige Träger-Verschlussteil 24 (Steckeraufnahme) mit dem Flügel-Verschlussteil 15 (Steckeraufnahme) des beispielsweise rechten Flügels 13 zu einem kombinierten flügelseitigen Verschlussteil 34 baueinheitlich zusammengefasst. Mit diesem kombinierten flügelseitigen Verschlussteil 34, welches bevorzugt zwei Steckeraufnahmen 15, 24 umfasst, ist dann sowohl das Flügel-Verschlussteil 17 (Stecker) des linken Flügels 12 als auch das gemeinsame trägerseitige Träger-Verschlussteil 26 (Stecker) jeweils einzeln als Steckverbindung verbindbar.

Bevorzugt umfasst dann das gemeinsame trägerseitige Träger-Verschlussteil 26 wenigstens einen männlichen Stecker, das Flügel-Verschlussteil 17 des linken Flügels 12 wenigstens einen weiteren männlichen Stecker und das kombinierte flügelseitige Verschlussteil 34 wenigstens zwei weibliche Steckeraufnahmen 15, 24. Dabei sind die Steckeraufnahmen 15, 24 und die Stecker 17, 26 geometrisch derart unterschiedlich ausgebildet, dass alle notwendigen Steckverbindungen zwischen Steckern 17, 26 und Steckeraufnahmen 15, 24 nur dann zustande kommen, wenn die Stecker 17, 26 in die "richtigen", ihnen jeweils zugeordneten Steckeraufnahmen 15, 24 einsteckbar sind.

Im vorliegenden Fall ist beispielsweise die Breite B des das Flügel-Verschlussteil des linken Flügels 12 bildenden Steckers 17 größer als die Breite b des das gemeinsame trägerseitige Träger-Verschlussteil bildenden Steckers 26, so dass der mit dem linken Flügel 12 verbundene Stecker 17 nur in die ihm zugeordnete, hinsichtlich seiner größeren Breite B angepasste Steckeraufnahme 15 des kombinierten flügelseitigen Verschlussteils 34 eingesteckt werden kann, nicht aber in die demgegenüber schmälere, das flügelseitige Träger-Verschlussteil bildende Steckeraufnahme 24.

Nur in der einzigen, in Fig.3 gezeigten Verbindungskonstellation sind das gemeinsame trägerseitige Träger-Verschlussteil 26 (Stecker mit Breite b) mit dem flügelseitigen Träger-Verschlussteil 24 (Steckeraufnahme) und das Flügel-Verschlussteil 17 (Stecker) des linken Flügels 12 mit dem Flügel-Verschlussteil 15 (Steckeraufnahme) des rechten Flügels 13 verbindbar. Andernfalls würde eine der beiden Verbindungen nicht möglich sein, beispielsweise ein Einstecken des Steckers 17 des linken Flügels 12 mit der Breite B in die schmale Steckeraufnahme 24 für den Stecker 26 der Träger 18, 19 mit der demgegenüber geringeren Breite b.

Die Steckeraufnahme 15 und die Steckeraufnahme 24 sind dann in dem kombinierten flügelseitigen Verschlussteil 34ausgebildet, welches bevorzugt als integrales und einstückiges Bauteil ausgeführt ist. An diesem kombinierten flügelseitigen Verschlussteil 34 ist die das flügelseitige Träger-Verschlussteil bildende Steckeraufnahme 24 jeweils in Steckverbindungsrichtung gesehen senkrecht zu der das Flügel-Verschlussteil bildenden Steckeraufnahme 15 angeordnet, so dass die das flügelseitige Träger-Verschlussteil bildende Steckeraufnahme 24 parallel zur Schwimmrichtung und die das Flügel-Verschlussteil bildende Steckeraufnahme 15 senkrecht zur Schwimmrichtung weisend angeordnet ist. Dies trägt auch dazu bei, dass verwechselte Steckverbindungen ausgeschlossen sind, weil die unterschiedlichen Steckverbindungsrichtungen, in Fig.3 durch die Pfeile symbolisiert, die Verbindungslogik vorgeben.

Alternativ sind natürlich beliebige Stecker-/Steckeraufnahmenkombinationen denkbar. Beispielsweise könnte das kombinierte flügelseitige Verschlussteil 34 anstatt zwei weibliche Steckeraufnahmen 15, 24 auch zwei männliche Stecker bzw. eine weibliche Steckeraufnahme und einen männlichen Stecker umfassen, wobei dann der zugeordnete Steckpartner an den Trägern 18, 19 bzw. an dem linken Flügel 12 das jeweils entgegen gesetzte Geschlecht aufweisen muss.

Wie bereits bei den Flügel-Verbindungsmitteln 14 der Flügel 18, 19 weist der an den Enden der Träger 18, 19 angebrachte, gemeinsame Stecker 26 eine beim Einführen in die komplementäre weibliche Steckeraufnahme 24 verformbare Rastnase 28 auf, welche in vollständig eingeführter Endposition in eine Aussparung 30 der Steckeraufnahme 24 elastisch ausfedernd eine Haltekante 32 der Aussparung 30 hintergreift. Dadurch wird auch eine formschlüssige und lösbare Verbindung zwischen den Trägern 18, 19 und den Flügeln 12, 13 realisiert. Durch Drücken der Rastnase 28 eines Steckers 17, 26 senkrecht zur Nasenebene in Ausraststellung und anschließendes Herausziehen des Steckers 17, 26 aus der betreffenden Steckeraufnahme 15, 24 können dann solche Steck-Rastverbindungen wieder gelöst werden.

Anstatt der oben beschriebenen Steck-Rastverbindungen als trennbare Verschlüsse 14, 22 können selbstverständlich andere lösbare Verschlüsse wie beispielsweise Reißverschlüsse, Klettverschlüsse oder durch mit Knopflöchern zusammen wirkende Knöpfe Anwendung finden. Voraussetzung ist allerdings, dass die Träger-Verschlussteile 24, 26 einerseits und die Flügel-Verschlussteile 15, 17 andererseits geometrisch so unterschiedlich ausgebildet sind, dass die Verbindungen der Träger 18, 19 und Flügel 12, 13 nur in der beschriebenen einzigen Verbindungskonstellation zustande kommen können.

### Bezugszeichenliste

- 1: Schwimmring
- 2: Ring
- 4: Luftzufuhr und -abfuhröffnung
- 6: Trennstelle
- 8: Bodenteil
- 10: Ringöffnung
- 12: Flügel
- 13: Flügel
- 14: Flügel-Verbindungsmittel
- 15: Flügel-Verschlussteil
- 16: Gurt
- 17: Flügel-Verschlussteil
- 18: Träger
- 19: Träger
- 20: Öffnungen
- 22: Träger-Verbindungsmittel
- 24: flügelseitiges Träger-Verschlussteil
- 26: trägerseitiges Träger-Verschlussteil
- 28: Rastnase
- 30: Aussparung
- 32: Haltekante
- 34: kombiniertes Verschlussteil

## Patentansprüche

1. Schwimmring (1) als Schwimmhilfe für Schwimmschüler zum Schwimmenlernen, beinhaltend
a) wenigstens einen die Schwimmlage des Schwimmrings (1) stabilisierenden Ring (2),
b) einen am Ring (2) befestigten und ihn überbrückenden Bodenteil (8), welcher zur Auflage des Brustbereichs eines Schwimmschülers vorgesehen ist,
c) vom Bodenteil (8) oder vom Ring (2) nach oben weg ragende Flügel (12, 13) mit trennbaren Flügel-Verbindungsmitteln (14), durch welche die Enden der Flügel (12, 13) hinter dem Rücken des Schwimmschülers miteinander verbindbar sind und welche ein an dem Ende des einen Flügels (13) befestigtes Flügel-Verschlussteil (15) und ein an dem Ende des anderen Flügels (12) befestigtes Flügel-Verschlussteil (17) aufweisen,
d) einerseits am Bodenteil (8) oder am Ring (2) und andererseits an den Flügeln (12, 13) befestigbare Träger (18, 19), die nach Art von Hosenträgern über die Schultern des Schwimmschülers verlaufen, wobei
e) die Enden der Träger (18, 19) an den Flügeln (12, 13) über trennbare Träger-Verbindungsmittel (22) befestigbar sind, welche wenigstens ein flügelseitiges Träger-Verschlussteil (24) und wenigstens ein trägerseitiges Träger-Verschlussteil (26) aufweisen,
**dadurch gekennzeichnet, dass**
f) die Träger (18, 19) mit ihren flügelseitigen Enden an einem gemeinsamen trägerseitigen Träger-Verschlussteil (26) befestigt sind,
g) das flügelseitige Träger-Verschlussteil (24) mit dem Flügel-Verschlussteil (15) des einen Flügels (13) zu einem kombinierten flügelseitigen Verschlussteil (34) baueinheitlich zusammengefasst ist, mit welchem sowohl das Flügel-Verschlussteil (17) des anderen Flügels (12) als auch das gemeinsame trägerseitige Träger-Verschlussteil (26) jeweils trennbar verbindbar ist, wobei
h) das kombinierte flügelseitige Verschlussteil (34), das trägerseitige Träger-Verschlussteil (26) und das Flügel-Verschlussteil (17) des anderen Flügels (12) derart ausgebildet sind, dass ein Zustandkommen von trennbaren Verbindungen dieser Verschlussteile (17, 26, 34) untereinander in nur einer einzigen Verbindungskonstellation möglich ist, wobei
i) die Träger-Verbindungsmittel (22) und die Flügel-Verbindungsmittel (14) jeweils durch Steckverschlüsse gebildet werden und das trägerseitige Träger-Verschlussteil (26), das Flügel-Verschlussteil (17) des anderen Flügels (12) und das kombinierte flügelseitige Verschlussteil (34) wenigstens einen männlichen Stecker (17, 26) und wenigstens eine weibliche Steckeraufnahme (15, 24) beinhalten, wobei Stecker (17, 26) und Steckeraufnahmen (15, 24) geometrisch derart unterschiedlich ausgebildet sind, dass alle Steckverbindungen zwischen Steckern (17, 26) und Steckeraufnahmen (15, 24) nur in der einzigen Verbindungskonstellation zustande kommen können.

2. Schwimmring nach Anspruch 1, **dadurch gekennzeichnet, dass** das trägerseitige Träger-Verschlussteil (26) wenigstens einen männlichen Stecker, das Flügel-Verschlussteil (17) des anderen Flügels (12) wenigstens einen weiteren männlichen Stecker und das kombinierte flügelseitige Verschlussteil (34) wenigstens zwei weibliche Steckeraufnahmen (15, 24) beinhaltet.

3. Schwimmring nach Anspruch 1 oder 2, **dadurch gekennzeichnet, dass** ein männlicher Stecker (28) eine beim Einführen in eine weibliche Steckeraufnahme (30) verformbare Rastnase (32) aufweist, welche in vollständig eingeführter Endposition des Steckers (28) in eine Aussparung (34) der Steckeraufnahme (30) elastisch ausfedernd eine Haltekante der Aussparung (34) hintergreift.

4. Schwimmring nach einem der vorhergehenden Ansprüche, **dadurch gekennzeichnet, dass** das kombinierte flügelseitige Verschlussteil (34) wenigstens zwei weibliche Steckeraufnahmen (15, 24), eine weibliche Steckeraufnahme und einen männlicher Stecker oder zwei männliche Stecker umfasst und als einstückiges Bauteil ausgebildet ist.

5. Schwimmring nach einem der vorhergehenden Ansprüche, **dadurch gekennzeichnet, dass** das gemeinsame trägerseitige Träger-Verschlussteil (26) wenigstens eine Schlaufe aufweist, durch die welche die Enden der Träger (18, 19) geschlauft sind.

6. Schwimmring nach einem der vorhergehenden Ansprüche, **dadurch gekennzeichnet, dass** das das Flügel-Verschlussteil (17) des anderen Flügels (12) wenigstens eine Schlaufe aufweist, durch welche ein Ende (16) des anderen Flügels (12) geschlauft ist.

7. Schwimmring nach einem der vorhergehenden Ansprüche, **dadurch gekennzeichnet, dass** das flügelseitige Verschlussteil (34) wenigstens eine Schlaufe aufweist, durch welche ein Ende (16) des einen Flügels (13) geschlauft ist.

8. Schwimmring nach einem der vorhergehenden Ansprüche, **dadurch gekennzeichnet, dass** in Schwimmrichtung und von oben gesehen das kombinierte flügelseitige Verschlussteil (34) an dem rechten Flügel (13) befestigt ist.

9. Schwimmring nach einem der vorhergehenden Ansprüche, **dadurch gekennzeichnet, dass** an dem kombinierten flügelseitigen Verschlussteil (34) das flügelseitige Träger-Verschlussteil (24) parallel zur Schwimmrichtung und das Flügel-Verschlussteil (15) des einen Flügels (13) senkrecht zur Schwimmrichtung angeordnet ist.

## Claims

1. A swim ring (1) configured as a swim aid for swim students for learning how to swim, comprising:
a) at least one ring (2) stabilizing a swim position of the swim ring (1);
b) a base component (8) attached to the ring (2) and bridging the ring, wherein the base component is configured to support a chest portion of a swim student;
c) wings (12, 13) protruding upward from the base component (8) or from the ring (2) and configured with disengageable wing connectors configured to connect ends of the wings (12, 13) with one another behind a back of the swim student and including a wing connector (15) attached to an end of a first wing (13) and a wing connector (17) attached at an end of a second wing (12); and
d) suspenders (18, 19) that are attachable on one side at the base component (8) or at the ring (2) and on the other side at the wings (12, 13), wherein the suspenders extend like pant suspenders over shoulders of the swim student,
e) wherein the ends of the suspenders (18, 19) are connectable to the wings (12, 13) through disengageable suspender connectors (22), which include at least one wing side suspender connector (24) and at least one suspender side suspender connector (26),
f) wherein the suspenders (18, 19) are attached at their wing side ends at the common suspender side suspender connector (26);
g) wherein the wing side suspender connector (24) and the wing connector (15) of the first wing (13) are integrally combined to form a one piece wing side connector (34) to which the wing connector (17) of the second wing (12) and also the common suspender side connector (26) are respectively connectable in a disengageable manner,
and
h) wherein the combined wing side connector (34), the suspender side suspender connector (26) and the wing connector (17) of the other wing (12) are configured, so that establishing disengageable connections of the connectors (17, 26, and 34) with one another is only possible in a single connection configuration.
i) wherein the suspender connectors (22) and the wing connectors (14) are respectively formed by plug-in connectors,
wherein the suspender side connector (26), the wing connector (17) of the second wing (12) and the combined wing side connector (34) include at least one male plug (17, 26) and at least one female plug receiver (15, 24),
wherein the plugs (17, 26) and the plug receivers (15, 24) are configured with different geometries, so that all plug connections between the plugs (17, 26) and the plug receivers (15, 24) can only be established in a single connection configuration.

2. The swim ring according to claim 1, wherein the suspender side suspender connector (26) includes at least one male plug, the wing connector (17) of the second wing (12) includes at least one additional male plug and the combined wing side connector (34) includes at least two female plug receivers (15, 24).

3. The swim ring according to claim 1 or 2,
wherein a male plug (28) includes an engagement lug (32) which is deformable upon insertion of the male plug (28) into a female plug receiver (30), and
wherein the engagement lug (32) reaches behind a retaining edge of a recess (34) in the female plug receiver (30) in an elastically extending manner in a completely inserted end position of the male plug (28) in the female plug receiver.

4. The swim ring according to one of the preceding claims, wherein the combined wing side connector (34) includes at least two female plug receivers (15, 24), a female plug receiver and a male plug, or two male plugs and is configured as an integral one piece component.

5. The swim ring according to one of the preceding claims, wherein the common suspender side suspender connector (26) includes at least one loop through which the ends of the suspenders (18, 19) are looped.

6. The swim ring according to one of the preceding claims, wherein the wing connector (17) of the second wing (12) includes at least one loop through which an end (16) of the second wing is looped.

7. The swim ring according to one of the preceding claims, wherein the wing side connector (34) includes at least one loop through which an end (16) of the first wing (13) is looped.

8. The swim ring according to one of the preceding claims, wherein the combined wing side connector (34) is attached to the right wing (13) viewed in swimming direction from above.

9. The swim ring according to one of the preceding claims, wherein the wing side suspender connector (24) is disposed at the combined wing side connector (34) parallel to a swim direction and the wing connector (15) of the first wing (13) is disposed perpendicular to the swim direction.

## Revendications

1. Bouée de natation (1) comme aide à la natation pour les élèves de natation pour l'apprentissage de la natation contenant
a) au moins un anneau (2) qui stabilise la position de natation de la bouée de natation (1),
b) une partie fond (8), fixée sur l'anneau (2) et qui le surmonte, qui est prévue pour l'appui de la zone thoracique d'un élève de natation,
c) des ailettes qui font saillie en s'écartant vers le haut à partir de la partie fond (8) ou de l'anneau (2) avec des moyens de liaison d'ailettes séparables (14) par lesquels les extrémités des ailettes (12, 13) peuvent être reliées l'une à l'autre derrière le dos de l'élève nageur et qui présentent une partie de fermeture d'ailette (15) fixée à l'extrémité de l'une des ailettes (13) et une partie de fermeture d'ailette (17) qui est fixée à l'extrémité de l'autre ailette (12),
d) des supports (18, 19) qui peuvent être fixés d'une part à la partie fond (8) ou à l'anneau (2) et d'autre part aux ailettes (12, 13), qui passent sur les épaules de l'élève de natation à la manière de bretelles de pantalon,
e) les extrémités des supports (18, 19) pouvant être fixées aux ailettes (12, 13) par des moyens de liaison de support séparables (22) qui présentent au moins une partie de fermeture de support côté ailettes (24) et au moins une partie de fermeture de support côté support (26),
**caractérisé en ce que**
f) les supports (18, 19) sont fixés avec leurs extrémités côté ailette à une partie de fermeture de support commune côté support (26),
g) la partie de fermeture de support côté ailette (24) étant réunie avec la partie de fermeture d'ailette (15) de l'une des ailettes (13) en un composant en une partie de fermeture combinée côté ailette (34) avec laquelle aussi bien la partie de fermeture d'ailette (17) de l'autre ailette (12) que la partie de fermeture de support commune côté support (26) peut être reliée respectivement de manière séparable,
h) la partie de fermeture combinée côté ailette (34), la partie de fermeture de support côté support (26) et la partie de fermeture d'ailette (17) de l'autre ailette (12) étant configurées de telle manière que l'établissement de liaisons séparables de ces parties de fermeture (17, 26, 34) entre elles n'est possible que dans une seule constellation de liaison,
i) les moyens de liaison des supports (22) et les moyens de liaison des ailettes (14) étant formés respectivement par des fermetures embrochables et la partie de fermeture de support côté support (26), la partie de fermeture d'ailette (17) de l'autre ailette (12) et la partie de fermeture combinée côté ailette (34) contenant au moins une fiche mâle (17, 26) et au moins un logement de fiche femelle (15, 24), les fiches (17, 26) et les logements de fiche (15, 24) étant de configuration géométrique tellement différente que toutes les liaisons embrochables entre les fiches (17, 26) et les logements de fiche (15, 24) ne peuvent être réalisées que dans une seule constellation de liaison.

2. Bouée de natation selon la revendication 1, **caractérisée en ce que** la partie de fermeture de support côté support (26) contient au moins une fiche mâle, la partie de fermeture d'ailette (17) de l'autre ailette (12) au moins une autre fiche mâle et la partie de fermeture combinée côté ailette (34) au moins deux logements de fiche femelles (15, 24).

3. Bouée de natation selon la revendication 1 ou 2, **caractérisée en ce qu'**une fiche mâle (28) présente un tenon encliquetable (32), déformable lors de l'introduction dans un logement de fiche femelle (30), qui, lorsque la fiche (28) est dans la position extrême entièrement introduite dans un évidement (34) du logement de fiche femelle (30), est en prise par derrière un bord de retenue doté de reprise élastique de l'évidement (34).

4. Bouée de natation selon l'une des revendications précédentes, **caractérisée en ce que** la partie de fermeture combinée côté ailette (34) comprend au moins deux logements de fiche femelles (15, 24), un logement de fiche femelle et une fiche mâle ou deux fiches mâles et est configurée comme un composant en une pièce.

5. Bouée de natation selon l'une des revendications précédentes, **caractérisée en ce que** la partie de fermeture de support commune côté support (26) présente au moins une boucle par laquelle passent les extrémités des supports (18, 19).

6. Bouée de natation selon l'une des revendications précédentes, **caractérisée en ce que** la partie de fermeture d'ailette (17) de l'autre ailette (12) présente au moins une boucle par laquelle passe au moins une extrémité (16) de l'autre ailette (12).

7. Bouée de natation selon l'une des revendications précédentes, **caractérisée en ce que** la partie de fermeture côté ailette (34) présente au moins une boucle par laquelle passe une extrémité (16) de l'une des ailettes (13).

8. Bouée de natation selon l'une des revendications précédentes, **caractérisée en ce que** la partie de fermeture combinée côté ailette (34) est fixée à l'ailette droite (13) dans le sens de la natation et ceci étant vu d'en haut.

9. Bouée de natation selon l'une des revendications précédentes, **caractérisée en ce que** la partie de fermeture de support côté ailette (24) est placée sur la partie de fermeture combinée côté ailette (34) parallèlement au sens de la natation et la partie de fermeture d'ailette (15) de l'une des ailettes (13) est placée perpendiculairement au sens de la natation.
